# EUROPÄISCHE PATENTSCHRIFT

(11) **EP 0 859 093 B1**
(45) Veröffentlichungstag und Bekanntmachung des Hinweises auf die Patenterteilung: **24.03.2004**
(21) Anmeldenummer: 98100346.0
(22) Anmeldetag: 10.01.1998
(51) Int. Cl.: E03D 1/14

(54) **Ablaufvorrichtung an einem WC-Spülkasten mit wahlweiser Voll- oder Teilspülung**
Outlet device for a toilet flush tank with selective full or partial flush
Dispositif d'écoulement pour réservoir de chasse d'eau de toilette permettant sélectivement le rinçage complet ou partiel

(30) Priorität: 14.02.1997 DE 29702564 U
(43) Veröffentlichungstag der Anmeldung: 19.08.1998
(73) Patentinhaber: Schneider, Helmhold, Dr., 57610 Altenkirchen (DE)
(72) Erfinder: Schneider, Ekkehard Dipl.-Ing., 57610 Altenkirchen (DE)
(74) Vertreter: Langmaack, Jürgen, Dipl.-Ing.

(56) Entgegenhaltungen:
- EP-A- 0 723 050
- DE-A- 4 122 394
- DE-U- 9 311 189
- FR-A- 2 662 194
- FR-A- 2 676 480

## Beschreibung

Um Wasser zu sparen, ist man seit geraumer Zeit dazu übergegangen, WC-Spülkästen so auszubilden, daß bei Benutzung auch eine Teilentleerung möglich ist. Dies wurde beispielsweise dadurch bewerkstelligt, daß das Ablaufventil im WC-Spülkasten vom Benutzer nicht nur geöffnet sondern auch gezielt wieder geschlossen werden konnte. Bei derartigen Einrichtungen ist es jedoch nicht möglich, die für eine Teilspülung gewünschte Teilmenge von beispielsweise drei Litern ablaufen zu lassen, da die tatsächlich ablaufende Teilmenge nur vom Gefühl des Benutzers abhing und dementsprechend entweder zu viel oder zu wenig Wasser bei der Teilspülung abgegeben wurde.

Aus DE-A-36 18 671 ist eine Ablaufvorrichtung bekannt, bei der mit Hilfe eines Zusatzgewichtes, das durch eine gesonderte Betätigungsvorrichtung zusammen mit dem Ablaufrohr anhebbar ist, für die Teilspülung ein schnellerer Verschluß erzielt werden soll, so daß aus dem WC-Spülkasten nur eine Teilmenge ablaufen kann. Der Nachteil dieses Systems besteht jedoch darin, daß der Benutzer die Betätigungstaste für die Teilspülung nach dem Niederdrücken unverzüglich loslassen muß. Wird die Taste für die Teilspülung gehalten, kann das Ablaufrohr mit dem zusätzlich betätigten Gewicht gar nicht absinken, so daß auch hier die Gefahr besteht, daß bei einer Teilspülung mehr Wasser aus dem WC-Spülkasten abläuft als vorgesehen.

Aus EP-A-0 723 050 ist eine Ablaufvorrichtung gemäß dem Oberbegriff der Anspruchs 1 bekannt, bei der das Ablaufventil mit einem ersten oberen Schwimmer fest verbunden ist und ein zweiter unterer Schwimmer vorgesehen ist, der über eine Arretierung bei vollständig gefülltem Spülkasten unterhalb des maximalen Füllniveaus gehalten werden kann. Zur Betätigung der Teilspülung wird das Ablaufventil zusammen mit dem oberen Schwimmer angehoben. Nur wenn die Betätigung unverzüglich losgelassen wird, kann das Ablaufventil in seine Schließstellung absinken, die dann erreicht ist, wenn auf den oberen Schwimmer keine Auftriebskraft mehr ausgeübt wird. Für die Vollspülung wird über eine zweite Betätigungsvorrichtung das Ablaufventil angehoben und hierbei die ortsfest Verriegelung zwischen dem unteren Schwimmer und dem Ablaufventil gelöst, so daß auf das Ablaufventil zusätzlich zum oberen Schwimmer auch die Auftriebskraft des unteren Schwimmers wirksam wird. Das Ablaufventil erreicht erst dann seine Schließstellung, wenn das Füllstandsniveau im Spülkasten soweit abgesunken ist, daß auch über den unteren Schwimmer keine Auftriebskräfte mehr auf das Ablaufventil wirken.

Der Erfindung liegt die Aufgabe zugrunde, eine Ablaufvorrichtung zu schaffen, die bei einer Teilspülungsbetätigung vom Benutzer unbeeinflußbar eine vorgegebene Wassermenge ablaufen läßt.

Diese Aufgabe wird erfindungsgemäß gelöst durch eine Ablaufvorrichtung für einen WC-Spülkasten mit wahlweiser Voll- oder Teilspülung mit den in Anspruch 1 angegebenen Merkmalen. Ein derartiges Ablaufventil hat den Vorteil, daß bei einer Teilspülungsbetätigung das Ablaufrohr mit Hauptschwimmer und Hilfsschwimmer angehoben wird und daß in der Öffnungsstellung das rastbare Mitnehmerelement den Hilfsschwimmer unabhängig von der Betätigungsdauer freigibt, so daß das Ablaufventil auch dann in die Schließstellung absinken kann, wenn der Benutzer die Betätigungsvorrichtung weiterhin niederdrückt. Nach dem Ausrasten sinkt das Ablaufventil wie üblich, gestützt durch den Hauptschwimmer, entsprechend der Ablaufgeschwindigkeit in Schließrichtung ab. Durch die Anordnung wenigstens einer zusätzlichen Ventilöffnung in der Schwimmerkammer wird nun erreicht, daß der Wasserspiegel in der Schwimmerkammer schneller absinkt als im Spülkasten, so daß dementsprechend auch das über den Hauptschwimmer und den Hilfsschwimmer gestützte Ablaufventil entsprechend schnell absinkt und vorzeitig seine Schließstellung erreicht. Die bei einer Teilspülungsbetätigung ablaufende Wassermenge läßt sich nun über die Bemessung der Ventilöffnung einrichten, so daß es mit diesem System möglich ist, eine definierte Teilmenge aus dem Spülkasten abzulassen, unabhängig davon, ob der Benutzer die Betätigungseinrichtung nun festhält oder nicht. Da der Hilfsschwimmer gleichzeitig als Sperrkörper für die Ventilöffnung dient, ist sichergestellt, daß bei einer Betätigung für eine Vollspülung das Wasser in der Schwimmerkammer wie üblich gegenüber dem Ablauf aus dem Spülkasten verzögert absinkt, da das Wasser aus der Schwimmerkammer nur über die verhältnismäßig klein bemessenen Durchlauföffnungen aus der Schwimmerkammer ablaufen kann. Hierdurch ist gewährleistet, daß die Schwimmerkammer sich praktisch erst dann entleert, wenn der Spülkasten selbst vollständig entleert ist. Entsprechend ist in Ausgestaltung der Erfindung vorgesehen, daß die Ventilöffnung einen größeren Strömungsquerschnitt aufweist als die Durchlauföffnung. Der Strömungsquerschnitt muß als Gesamtquerschnitt gesehen werden, da es zweckmäßig sein kann, daß die Schwimmerkammer mit mehreren Ventilöffnungen und mit mehreren Durchlauföffnungen versehen ist.

In einer besonders vorteilhaften Ausgestaltung der Erfindung ist vorgesehen, daß die Schwimmerkammer koaxial zum Durchlaufventil angeordnet ist. Damit bildet die Schwimmerkammer einen Ringraum um das Ablaufventil, wobei die Innenwandung dieses Ringraumes zugleich der Führung des Ablaufventils dient.

In weiterer vorteilhafter Ausgestaltung der Erfindung ist vorgesehen, daß der Hauptschwimmer höheneinstellbar fest mit dem Ablaufventil verbunden ist. Während es grundsätzlich möglich ist, den Hauptschwimmer lose in die Schwimmerkammer einzusetzen, so daß der Hauptschwimmer sich unter dem Einfluß der Auftriebskräfte an einem entsprechenden Anschlag am Ablaufventil anlegt, erlaubt diese Ausgestaltung eine genaue Justierung des Hauptschwimmers in einer Höhenlage in der Schwimmerkammer und damit auch bei vorgegebener Größe des Hauptschwimmers die Auftriebskraft durch Veränderung der Eintauchtiefe zu beeinflussen. Damit wird es möglich, für WC-Spülkästen mit Voll- und Teilspülung auch die Menge für die Vollspülung vorzugeben. So erlaubt diese Einstellmöglichkeit an einem vorgegebenen WC-Spülkasten mit einem Fassungsvermögen von 9 Litern, der für eine Teilspülmenge von 3 Litern ausgelegt ist, auch die Vollspülmenge insgesamt durch eine Einstellung der Höhenlage des Hauptschwimmers zu vermindern. Damit wird es möglich, die Absenkgeschwindigkeit des Ablaufventils so zu beeinflussen, daß die Ablauföffnung verschlossen wird, bevor die Gesamtmenge abgelaufen ist.

In weiterer vorteilhafter Ausgestaltung der Erfindung ist vorgesehen, daß der Hilfsschwimmer unterhalb des Hauptschwimmers in der Schwimmerkammer angeordnet ist.

In weiterer vorteilhafter Ausgestaltung ist vorgesehen, daß der Hilfsschwimmer mit einem nach oben ragenden Halteteil versehen ist, das mit wenigstens einer Rastöffnung für einen rastbaren Teil des Mitnehmerelementes versehen ist. Dieser nach oben ragende Halteteil ist zweckmäßigerweise so bemessen, daß er zugleich einen entsprechenden Anschlag am Ablaufventil untergreift, so daß bei einer Betätigung des Mitnehmerelementes bei eingerastetem Rastteil das Ablaufventil zusammen mit dem Hauptschwimmer über den Hilfsschwimmer angehoben wird. Sobald der rastbare Teil des Mitnehmerelementes sich vom Halteteil gelöst hat, kann der Hilfsschwimmer zusammen mit dem mit dem Ablaufventil verbundenen Hauptschwimmer entsprechend der Abflußgeschwindigkeit aus der Schwimmerkammer in die Schließstellung nach unten sinken. Dies ist auch dann möglich, wenn vom Benutzer die Teilspülungsbetätigung noch festgehalten wird.

In zweckmäßiger Ausgestaltung der Erfindung ist vorgesehen, daß der rastbare Teil des Mitnehmerelementes durch wenigstens einen Schwenkhaken gebildet wird, der mit seinem Hakenteil in die Rastöffnung eingreift. Besonders vorteilhaft ist es, wenn der Schwenkhaken mit einem Steuernocken versehen ist, der bei Teilspülungsbetätigung auf einen festen Anschlag aufläuft und dabei den Schwenkhaken von der Rastöffnung löst.

Die Erfindung wird anhand schematischer Zeichnungen eines Auführungsbeispiels näher erläuert. Es zeigen:
- Fig. 1: eine Seitenansicht einer Ablaufvorrichtung mit einem Spülkasten im Schnitt,
- Fig. 2: eine Aufsicht auf die Ablaufvorrichtung,
- Fig. 3: einen Vertikalschnitt durch die Ablaufvorrichtung gem. Fig. 1.

Wie aus Fig 1 ersichtlich, ist in einem als Wandeinbaukasten ausgebildeter Spülkasten 1 eine Ablaufvorrichtung 2 eingesetzt, der zwei Betätigungsvorrichtungen 3 zugeordnet sind, die im wesentlichen durch einen am Spülkasten 1 gelagerten Winkelhebel 4 gebildet werden. Bei einem Druck auf die hier nicht näher dargestellten Betätigungstasten wird ein Druck in Richtung des Pfeiles 5 auf die Betätigungsvorrichtung ausgeübt, so daß der Winkelhebel 4 nach oben verschwenkar wird (Pfeil 6) und in noch näher zu beschreibender Weise das Ablaufventil angehoben wird.

Die Ablaufvorrichtung 2 ist in eine Bodenöffnung 7 des Spülkastens 1 dicht eingesetzt und wird über wenigstens einen Haltearm 8 im oberen Bereich an der Spülkastenwandung gehalten.

Wie die Aufsicht gem. Fig. 2 erkennen läßt, weist die dargestellte Ablaufvorrichtung 2 Betätigungseinrichtungen auf, nämlich einmal die Betätigungseinrichtung 3.1 für die Durchführung einer Vollspülung und zum anderen die Betätigungseinrichtung 3.2 zur Durchführung einer Teilspülung, denen jeweils ein Winkelhebel 4.1 und 4.2 zugeordnet ist, über die je nach der gewünschten Betätigung auf das Ablaufventil eingewirkt werden kann.

Wie die Schnittdarstellung durch die Ablaufvorrichtung in Fig. 3 erkennen läßt, besteht diese im wesentlichen aus einer Schwimmerkammer 8, die konzentrisch zu dem als Ablaufventil 9 ausgebildeten Uberlaufrohr angeordnet ist. Die Innenwandung 10 der als Ringraum ausgebildeten Schwimmerkammer 8 dient hierbei gleichzeitig als Führung für das Ablaufventil 9. Das Ablaufventil 9 weist an seinem unteren Ende eine Ventilplatte 11 auf, die auf einem Ventilsitz 12 an der Ablauföffnung 13 aufliegt.

Wie aus Fig. 1 ersichtlich, ist die Schwimmerkammer 8 über Stützen 14 oberhalb der Ebene des Ventilsitzes 12 angeordnet, so daß hier Durchtritte vorhanden sind, durch die bei hochgezogenem Ablaufventil 9 das im Spülkasten 1 enthaltene Wasser frei durch die Durchflußöffnung 13 abfließen kann.

Wie Fig. 3 zeigt, ist in der Schwimmerkammer 8 ein Hauptschwimmer 15 angeordnet, der über eine Stellschraube 16 fest aber höheneinstellbar mit dem Ablaufventil 9 mittels eines Halteringes 17 verbunden ist. Die Schwimmerkammer 8 weist am unteren Ende wenigstens eine Durchlauföffnung 18 mit geringem Querschnitt auf, durch die beim Befüllen des Spülkastens auch die Schwimmerkammer 8 mit Wasser gefüllt wird. Der Strömungsquerschnitt der Durchlauföffnungen 18 ist hierbei so bemessen, daß bei einem Öffnen des Ablaufventils die Schwimmerkammer mit Verzögerung entleert wird, so daß hierdurch sichergestellt ist, daß der Hauptschwimmer 15 erst dann in die Schließstellung absinken kann, wenn der Spülkasten vollständig entleert ist.

Will man für die Vollspülung nicht den ganzen Inhalt des Spülkastens 1 ablaufen lassen, dann kann über eine entsprechende Veränderung der Höhenlage des Hauptschwimmers 15 mittels der Stellschraube 16 dafür Sorge getragen werden, daß das Ablaufventil bereits schließt, wenn sich im Spülkasten noch ein vorgebbarer Rest befindet. Bei einem 9-Liter-Spülkasten ist es somit möglich, über eine entsprechende Einstellung des Hauptschwimmers 15 das Ablaufventil bereits dann in Schließstellung zu bringen, wenn eine Menge von 6 Litern abgelaufen ist, so daß die verbleibende Restmenge dann 3 Liter beträgt.

Mit Abstand oberhalb der Durchlauföffnungen 18 ist die Schwimmerkammer 8 mit wenigstens einer Ventilöffnung 19 versehen, über die eine zusätzliche Verbindung zwischen dem Innenraum der Schwimmerkammer 8 und dem umgehenden Raum des Spülkastens 1 vorhanden ist. Im Inneren der Schwimmerkammer ist ferner ein Hilfsschwimmer 20 vorgesehen, der ringförmig ausgebildet ist und gleichzeitig als Sperrkörper für die Ventilöffnung 19 dient. Der Hilfsschwimmer 20 ist mit einem nach oben ragenden Halteteil 21 versehen, das sich bis unter den Haltekragen 17 erstreckt, über den der Hauptschwimmer 15 mit dem oberen Ende des Ablaufventils 9 verbunden ist. In dem Halteteil 21 ist eine Rastöffnung 22 vorgesehen, in die eine Nase 23 eines als Schwenkhaken 24 ausgebildeten rastbaren Teil eines Mitnehmerelementes 25 eingreifen kann. In diesem Bereich weist die Wandung der Schwimmerkammer 8 einen Schlitz 26 auf, durch den die Nase 23 des Schwenkhakens 24 durchgreifen kann.

Der Schwenkhaken 24 ist ferner mit einem Steuernocken 27 versehen, der bei einem Anheben des Mitnehmerelementes 25 an der oberen als Anschlag 28 ausgebildeten Kante des Schlitzes 26 aufläuft und hierbei den Schwenkhaken 24 nach außen bewegt, so daß die Nase 23 aus der Rastöffnung 22 herausgezogen wird und so das sich jetzt auf dem Hauptschwimmer 15 und dem Hilfsschwimmer 20 abstützende Ablaufventil 9 entsprechend dem Absinken des Wasserspiegels in der Schwimmerkammer 8 nach unten sinken kann.

Die Betätigung des Mitnehmerelementes 25 erfolgt, wie aus der Aufsicht gem. Fig. 2 ersichtlich, über den mit der Betätigungseinrichtung 3.2 verbundenen Winkelhebel 4.2, der an einer entsprechenden, in Fig. 3 nicht sichtbaren Öse am Mitnehmerelement 25 angreift.

Wird nun die Einrichtung 3.2 zur Durchführung einer Teilspülung betätigt, wird, wie vorstehend beschrieben, über das Mitnehmerelement 25 und den Schwenkhaken 24 das Ablaufventil zusammen mit dem Hauptschwimmer 15 und dem Hilfsschwimmer 20 angehoben. Hierbei wird die Ventilöffnung 19 durch den als Sperrkörper ausgebildeten Hilfsschwimmer 20 freigegeben.

Da die Ventilöffnung 19 in ihrem freien Strömungsquerschnitt größer bemessen ist als die Ablauföffnung 18, sinkt der Wasserspiegel in der Schwimmerkammer durch den Sog der aus dem Spülkasten ablaufenden Wassermenge schneller ab, so daß dementsprechend auch das Ablaufventil 9 schneller in Schließstellung gelangt und damit die Ablauföffnung 13 vorzeitig abschließt. Da der Schwenkhebel 24 mit seiner Nase 23 aus der Rastöffnung 22 herausgezogen wird, kann das Absinken des Ablaufventils 9 auch dann erfolgen, wenn die Betätigungseinrichtung 3.2 weiterhin gedrückt wird. Damit ist gewährleistet, daß nur die über die Bemessung des Strömungsquerschnittes der Ventilöffnung 19 und der damit verbundenen schnelleren Absinkgeschwindigkeit des Wasserspiegels in der Schwimmerkammer 8 vorgegebene Teilmenge aus dem Spülkasten abfließen kann.

Wie aus der Aufsicht gem. Fig. 2 ersichtlich, ist bei dem hier dargestellten Ausführungsbeispiel die Anordnung so getroffen, daß der nach oben ragende Halteteil 21 rohrförmig ausgebildet ist und von einem entsprechend rohr- oder glockenförmig ausgebildeten Mitnehmerelement 25 umfaßt wird. Hierbei sind dann drei gleichmäßig auf den Umfang verteilte Schwenkhaken 24 vorgesehen.

Bei dem hier dargestellten Ausführungsbeispiel sind sowohl der Hauptschwimmer als auch der Hilfsschwimmer jeweils als Tauchglocken ausgebildet, die beispielsweise als Kunststoffspritzteile herstellbar sind. Es ist jedoch möglich, den Hauptschwimmer und/oder den Hilfsschwimmer auch durch einen Vollkörper aus einem schwimmfähigen Material herzustellen, beispielsweise als Formkörper aus Styropor.

Der durch die Schwimmerkammer 8 geführte Teil des Ablaufventils 9 ist hierbei als Rohr ausgebildet, so daß bei einem Defekt am Zulaufventil sichergestellt ist, daß auch bei geschlossenem Ablaufventil die ständig zulaufenden Wassermengen frei ablaufen können.

## Patentansprüche

1. Ablaufvorrichtung für einen WC-Spülkasten (1) mit wahlweiser Voll- oder Teilspülung, die ein als Ablaufventil (9) ausgebildetes Überlaufrohr aufweist, das an seinem unteren Ende mit einer auf einem Ventilsitz (12) der Ablauföffnung (13) des Spülkastens (1) auflegbaren Ventilplatte (11) versehen ist, die ferner eine mit Abstand oberhalb des Ventilsitzes (12) angeordnete Schwimmerkammer (8) aufweist, in der ein das Ablaufventil (9) stützender Hauptschwimmer (15) angeordnet, sowie ein Hilfsschwimmer (20) vorgesehen ist, wobei der Hauptschwimmer (15) relativ zum Hilfsschwimmer (20) bewegbar ist und das Ablaufventil (9) sowohl mit einer Betätigungsvorrichtung (3.1) für die Vollspülung als auch mit einer Betätigungsvorrichtung (3.2) für die Teilspülung verbunden ist, **dadurch gekennzeichnet, daß** die Schwimmerkammer (8) mit wenigstens einer bodennahen Durchlauföffnung (18) für eine verzögerte Entleerung der Schwimmerkammer (8) versehen ist und mit Abstand oberhalb der Durchlauföffnung mit wenigstens einer Ventilöffnung (19) versehen ist, wobei der Hilfsschwimmer (20) in der Ruhelage als Sperrkörper für die Ventilöffnung (19) ausgebildet ist, daß die Betätigungsvorrichtung (3.2) für die Teilspülung über den Hilfsschwimmer (20) und ein rastbares Mitnehmerelement (24, 25) mit dem Ablaufventil verbunden ist, und wobei bei der Teilspülbetätigung das Ablaufventil (9) zusammen mit dem Hilfsschwimmer (20) angehoben wird, so daß die Ventilöffnung (19) durch den Hilfsschwimmer (20) freigegeben wird und dadurch die Wassermenge in der Schwimmerkammer (8) schneller absinkt, wobei nach dem Lösen des Mitnehmerelementes (24, 25) nach der Teilspülbetätigung das Ablaufventil (9) vom Hilfsschwimmer (20) unbeeinflußbar vorzeitig schließt.

2. Ablaufvorrichtung nach Anspruch 1, **dadurch gekennzeichnet, daß** die Ventilöffnung (19) einen größeren Strömungsquerschnitt aufweist als die Durchlauföffnung (18).

3. Ablaufvorrichtung nach Anspruch 1, **dadurch gekennzeichnet, daß** die Schwimmerkammer (8) koaxial zum Ablaufventil (9) angeordnet ist.

4. Ablaufvorrichtung nach einem der Ansprüche 1 bis 3, **dadurch gekennzeichnet, daß** der Hauptschwimmer (15) höheneinstellbar fest mit dem Ablaufventil (9) verbunden ist.

5. Ablaufvorrichtung nach einem der Ansprüche 1 bis 4, **dadurch gekennzeichnet, daß** der Hilfsschwimmer (20) unterhalb des Hauptschwimmers (15) in der Schwimmerkammer (8) angeordnet ist.

6. Ablaufvorrichtung nach einem der Ansprüche 1 bis 5, **dadurch gekennzeichnet, daß** der Hilfsschwimmer (20) mit einem nach oben ragenden Halteteil (21) versehen ist, das mit wenigstens einer Rastöffnung (22) für einen rastbaren Teil (24) des Mitnehmerelementes (25) versehen ist.

7. Ablaufvorrichtung nach einem der Ansprüche 1 bis 6, **dadurch gekennzeichnet, daß** der rastbare Teil (24) des Mitnehmerelementes (25) durch wenigstens einen Schwenkhaken gebildet wird, der in die Rastöffnung (22) einrastbar ist.

8. Ablaufvorrichtung nach einem der Ansprüche 1 bis 7, **dadurch gekennzeichnet, daß** der Schwenkhaken mit einem Steuernocken (27) versehen ist, der bei Teilspülungsbetätigung auf einen festen Anschlag (28) aufläuft und dabei den Schwenkhaken von der Rastöffnung (22) löst.

## Claims

1. Discharge device for a toilet cistern (1) with optional full flushing or partial flushing provided with an overflow tube shaped as a discharge valve (9) being at its bottom equipped with a valve plate (11) applicable onto a valve seat (12) of the discharge outlet (13) of the cistern (1), which furthermore has a float chamber (8) allocated with a distance above the valve seat (12). In said float chamber (8) a main float (15) is allocated, which supports the discharge valve (9), and it is provided with an auxiliary float (20), whereby the main float (15) is movable relatively to the auxiliary float (20) and the discharge valve (9) is connected with an operating device (3.1) for the full flushing as well as with an operating device (3.2) for the partial flushing, **characterised in that** the float chamber (8) is provided with at least one near-to-ground flow outlet (18) for a decelerated emptying of the float chamber (8) and provided with at least one valve outlet (19) in a distance above the flow outlet, whereby the auxiliary float (20) is in the rest position shaped as a lock body for the valve outlet (19) so that the operating device (3.2) for the partial flushing is connected with the discharge valve via the auxiliary float (20) and a snap-in driving element (24, 25), and whereby in case of operating the partial flushing the discharge valve (9) is lifted together with the auxiliary float (20) so that the valve outlet (19) is unlocked by the auxiliary float (20), which expedites the dropping of the water quantity within the float chamber (8), whereby after activating the driving element (24, 25) by operating the partial flushing, the discharge valve (9) closes prematurely and independently of the auxiliary float (20).

2. Discharge device according to claim 1, **characterised in that** the valve outlet (19) has a larger flow cross section than the flow outlet (18).

3. Discharge device according to claim 1, **characterised in that** the float chamber (8) is allocated coaxially to the discharge valve (9).

4. Discharge device according to one of the claims 1 to 3, **characterised in that** the main float (15) is connected firmly and height adjustably with the discharge valve (9).

5. Discharge device according to one of the claims 1 to 4, **characterised in that** the auxiliary float (20) is allocated below the main float (15) in the float chamber (8).

6. Discharge device according to one of the claims 1 to 5, **characterised in that** the auxiliary float (20) is provided with a protruding holding device (21), which has at least one catch opening (22) for one snap-in part (24) of the driving element (25).

7. Discharge device according to one of the claims 1 to 6, **characterised in that** the snap-in part (24) of the driving element (25) is formed by at least one swivel hook that can snap into the catch opening (22).

8. Discharge device according to one of the claims 1 to 7, **characterised in that** the swivel hook is provided with one control tappet (27), which moves to and stops on a firm stop (28) when operating the partial flushing, and thereby loosens the swivel hook from the catch opening (22).

## Revendications

1. Dispositif d'écoulement pour réservoir de chasse d'eau de toilette (1) permettant sélectivement un rinçage complet ou partiel, qui présente un tube de trop-plein conçu en tant que vanne d'écoulement (9), qui est muni à son extrémité inférieure d'une plaque de vanne (11) pouvant être posée sur un siège de vanne (12) de l'ouverture d'écoulement (13) de la chasse d'eau (1), qui présente en outre une chambre de flotteur (8) disposée à distance au-dessus du siège de vanne (12), dans laquelle sont prévus un flotteur principal (15) disposé de manière à supporter la vanne d'écoulement (9) ainsi qu'un flotteur auxiliaire (20), le flotteur principal (15) étant mobile par rapport au flotteur auxiliaire (20), et la vanne d'écoulement (9) étant reliée aussi bien à un dispositif d'actionnement (3.1) pour le rinçage complet qu'à un dispositif d'actionnement (3.2) pour le rinçage partiel, **caractérisé en ce que** la chambre de flotteur (8) est munie d'au moins une ouverture de passage (18) située à proximité du fond pour un vidage temporisé de la chambre de flotteur (8), et munie d'au moins une ouverture de vanne (19) située à distance au-dessus de l'ouverture de passage, le flotteur auxiliaire (20), en position de repos, constituant un corps de fermeture pour l'ouverture de vanne (19), **en ce que** le dispositif d'actionnement (3.2) pour le rinçage partiel est relié à la vanne d'écoulement par l'intermédiaire du flotteur auxiliaire (20) et d'un élément d'entraînement à cran (24, 25), la vanne d'écoulement (9) étant soulevée conjointement avec le flotteur auxiliaire (20) lors de l'actionnement du rinçage partiel, de telle sorte que l'ouverture de vanne (19) est dégagée par le flotteur auxiliaire (20), ce qui provoque une baisse plus rapide de la quantité d'eau dans la chambre de flotteur (8), la vanne d'écoulement (9) se fermant de manière précoce et non influençable par le flotteur auxiliaire (20) après le dégagement de l'élément d'entraînement (24, 25) suite à l'actionnement du rinçage partiel.

2. Dispositif d'écoulement selon la revendication 1, **caractérisé en ce que** l'ouverture de vanne (19) présente une section d'écoulement plus grande que l'ouverture de passage (18).

3. Dispositif d'écoulement selon la revendication 1, **caractérisé en ce que** la chambre de flotteur (8) est disposée de manière coaxiale par rapport à la vanne d'écoulement (9).

4. Dispositif d'écoulement selon l'une des revendications 1 à 3, **caractérisé en ce que** le flotteur principal (15) est relié de manière fixe et réglable en hauteur à la vanne d'écoulement (9).

5. Dispositif d'écoulement selon l'une des revendications 1 à 4, **caractérisé en ce que** le flotteur auxiliaire (20) est disposé sous le flotteur principal (15) dans la chambre de flotteur (8).

6. Dispositif d'écoulement selon l'une des revendications 1 à 5, **caractérisé en ce que** le flotteur auxiliaire (20) est muni d'un élément de maintien (21) saillant vers le haut, qui est muni d'au moins une ouverture d'encliquetage (22) pour une partie à cran (24) de l'élément d'entraînement (25).

7. Dispositif d'écoulement selon l'une des revendications 1 à 6, **caractérisé en ce que** la partie à cran (24) de l'élément d'entraînement (25) est formée par au moins un crochet pivotant pouvant être encliqueté dans l'ouverture d'encliquetage (22).

8. Dispositif d'écoulement selon l'une des revendications 1 à 7, **caractérisé en ce que** le crochet pivotant est muni d'une came de commande (27) rencontrant, lors d'un actionnement du rinçage partiel, une butée fixe (28) et dégageant alors le crochet pivotant de l'ouverture d'encliquetage (22).
